# EUROPÄISCHE PATENTSCHRIFT

(11) **EP 0 577 107 B1**
(45) Veröffentlichungstag und Bekanntmachung des Hinweises auf die Patenterteilung: **25.03.1998**
(21) Anmeldenummer: 93110465.7
(22) Anmeldetag: 30.06.1993
(51) Int. Cl.: E06B 9/58

(54) **Führungsschiene eines Rolltorpanzers**
Guiding rail for roller shutters
Rail de guidage pour volets roulant

(30) Priorität: 01.07.1992 DE 4221634
(43) Veröffentlichungstag der Anmeldung: 05.01.1994
(73) Patentinhaber: HÖRMANN KG DISSEN, 49201 Dissen a.T.W. (DE)
(72) Erfinder: Hörmann, Stephan, Dipl.-Phys., D-33332 Gütersloh (DE)
(74) Vertreter: Flügel, Otto, Dipl.-Ing.

(56) Entgegenhaltungen:
- EP-A- 0 338 956
- DE-A- 3 443 470
- DE-A- 4 101 139
- US-A- 4 586 552

## Beschreibung

Die Erfindung betrifft ein Führungsschienensystem für einen Rolltorpanzer mit einer Anzahl über ihre Längserstreckung beabstandet verteilten Haltevorrichtungen mit jeweils einem die U-förmige Schiene an deren einer Berandungsfläche der Toröffnung abgewandt anzuordnenden Schenkel und deren Steg zwischen den Schenkeln außenseitig übergreifenden Klauenoberteil, das auf ein Unterteil dadurch lagezentriert aufsetzbar ist, daß einander zugewandte Berandungen korrespondierend angeordneter Öffnungen in dem Klauenoberteil und dem Unterteil zur Aufnahme eines Befestigungsbolzens zum einen als vorspringender Kragen und zum anderen als zurückversetzte Aussparung ausgebildet mit konisch ausgeformten seitlichen Zentrierflächen gegen seitliche Versetzkräfte formschlüssig ineinander greifen, wobei der Unterteil im Einsatzfall an dem der Berandungsfläche der Toröffnung zugewandt anzuordnenden Schenkel der Schiene außenseitig anliegt und an dem Unterteil eine profilartig in Schienenlängsrichtung verlaufende Aufnahmeausbildung für die Festlegung einer sich zwischen Unterteilen benachbarter Haltevorrichtungen in Schienenlängsrichtung erstreckenden Abdeckung des Raumes zwischen der Toröffnungs-Berandungsfläche und dem dieser zugewandten Schenkel der Schiene vorgesehen ist.

Bei einer solchen bekannten Haltevorrichtung - DE-U- 88 09 303 - ist immer ein Klauenoberteil und ein Unterteil vorgesehen, die in zentrierender Zuordnung zueinander die U-förmige Halteschiene außenseitig der Schenkel und des diese verbindenden Stege umfassen. Die derart gefaßte Schiene wird mittels eines Wandbefestigungsbolzens parallel zur Toröffnung verlaufend an einer Seitenwandungsberandung der Toröffnung befestigt. Dabei ergibt sich durch das Unterteil ein Spalt zwischen der Berandungsfläche der Toröffnung und dem dieser zugewandten Schenkel der Führungsschiene, der mit Hilfe eines Aluminiumprofils abgedeckt wird, für dessen Festlegung im Unterteil eine nutförmige Ausnehmung vorgesehen ist, die zusammen mit dem benachbarten Schenkel der Führungsschiene eine Halteausbildung für die Aluminiumabdeckung zur Verfügung stellt.

Aufgewickelte Rolltore der hier in Rede stehenden Art weisen einen unterschiedlichen Wickeldurchmesser je nach Dicke des Rolltorpanzers und/oder je nach dessen Länge in Schließrichtung gleichbedeutend mit der Höhe der zu verschließenden Toröffnung auf. Um die quer zu den Führungsschienen verlaufenden Kräfte des Rolltorpanzers, die in dessen Schließstellung am größten sind, gering zu halten, wird die Ausrichtung der Führungsschienen etwa tangential zur im Schließzustand letzten Wickelschicht des Rolltorpanzers angestrebt, was dazu führt, daß unter Berücksichtigung unterschiedlicher Durchmesser des Wickelballens bei in die Öffnungslage aufgewickeltem Rolltorpanzer die Führungsschienen von der Berandungsfläche, die dem Rolltorpanzer zugewandt ist, einen entsprechend angepaßten Abstand aufweisen müssen. Diesen angepaßten Abstand hat man bislang dadurch vorgesehen, daß man eine Haltevorrichtung aus Klauenoberteil und Unterteil nach dem vorerwähnten Gebrauchsmuster mit Hilfe eines entsprechend angepaßt hoch ausgebildeten Vierkantrohres unterfüttert hat. Die Mitanlieferung, Ablängung und Handhabung solcher angepaßt hoch ausgebildeter Vierkantrohre ist jedoch aufwendig, hinsichtlich des Transportes platzaufwendig und lästig.

Die aus dem vorstehenden Gebrauchsmuster bekannte Haltevorrichtung gestattet es im übrigen auch nicht, die Führungsschiene direkt an der Berandungsfläche der Toröffnung praktisch abstandsfrei anzuordnen, weil das dortige Klauenoberteil den nach unten vorstehenden Kragen aufweist, der einer direkten Anbringung an der Berandungsfläche im Wege steht.

Desweiteren ist es bekannt - DE-A-3 443 470 -, eine Führungsschiene für Rolläden einer Montageschiene zuzuordnen, von denen mehrere gleichgestaltete in unterschiedlicher Zahl aufeinander gestapelt durch Rastverbindungen oder Verklebungen einander zugeordnet sind.

Der Erfindung liegt die Aufgabe zugrunde, eine Führungsschiene mit Haltevorrichtungen der eingangs genannten Art zur Verfügung zu stellen, die es auf einfache Weise ermöglichen, die Anordnung der Führungsschiene in Anpassung an verschiedene Ballendurchmesser des aufgewickelten Rolltorpanzers entsprechend angepaßt vorzunehmen.

Ausgehend von einer Führungsschiene der eingangs genannten Art wird diese Aufgabe erfindungsgemäß dadurch gelöst, daß für die Haltevorrichtungen jeweils zur Auswahl mehrere gleichgestaltete Unterteile vorgesehen sind, die zur Anpassung an unterschiedliche Durchmesser aufgewickelter Rolltorpanzer verschiedener Dicke und damit eines entsprechend angepaßt bemessenen Abstandes der Führungsschienen von der Berandungsfläche der Toröffnung in unterschiedlicher Zahl aufeinander gestapelt als Unterfütterung des Klauenoberteils einsetzbar sind, wobei das Klauenoberteil bereits ohne aber auch mit Unterteil (en) über den Befestigungsbolzen an der Berandungsfläche befestigbar ist, wodurch die Führungsschiene auch direkt an der Berandungsfläche anliegend befestigt werden kann, jeder der Unterteile an der dem Klauenoberteil zu gerichteten Öffnungsberandung den Kragen und an der entgegengesetzten Öffnungsberandung die Aussparung aufweist und mit zwei in Schienenlängsrichtung verlaufenden Ausformungen für das Aufklipsen eines insoweit federelastischen Blechstreifens als parallel zur Schienenlängsrichtung sich erstreckende Abdeckung versehen ist.

Durch die Ausstattung der Haltevorrichtung mit mehreren, wahlweise zu Stapeln in Richtung des Abstandes der Führungsschiene von der Berandungsfläche der Toröffnung auftürmbaren Unterteilen, die dann in ihrer Gesamtheit jeweils einem Klauenoberteil zugeordnet sind, gelingt es, in genügend feiner Abstufung, die der wirksamen Stapelhöhe eines Unterteils entsprechen, die in Anpassung an unterschiedliche Ballendurchmesser erforderliche Unterfütterung in einfach handhabbarer und transporttechnisch günstiger Ausgestaltung zur Verfügung zu stellen. Im Zuge dieser abgestuften Einstellbarkeit der Unterfütterungshöhe wird gleichzeitig erfindungsgemäß auch die Abdeckung des sich dadurch unterschiedlich hoch einstellenden Abstandes zwischen der Berandungsfläche der Toröffnung und der Führungsschiene dadurch erreicht, daß jedem Unterteil eine eigene Abdeckung in Form eines Blechstreifens zugeordnet ist, der an dem Unterteil durch Aufklipsen gehalten ist, wobei bei mehreren gestapelten Unterteilen vorzugsweise eine in Richtung der Rolltorpanzerebene geschlossene Abdeckung erreicht wird, vorzugsweise dadurch, daß die Blechstreifen in ihren aneinander angrenzenden Randbereichen einander überlappend und insbesondere mit einem nasenförmigen Vorsprung einerseits in eine Stufenausbildung des Nachbarblechstreifens andererseits ausgebildet sind. Darüber hinaus kann man durch die erfindungsgemäße Anordnung von Kragen und Aussparung das Klauenteil auch ohne Unterteil unmittelbar auf die Befestigungsstelle aufsetzen, wodurch es möglich wird, die Führungsschiene an der Berandungsfläche der Toröffnung unmittelbar abgestützt zu halten.

Zur Vereinfachung der Handhabung ist in bevorzugter Ausbildung die Konizität der seitlichen Zentrierflächen von Kragen und schulterförmiger Aussparung unter so kleinen Winkelabweichungen von der Eingriffsrichtung zwischen Kragen und Aussparung getroffen, daß gestapelte Unterteile nebst Klauenoberteil nach Herstellung der jeweiligen Eingriffe zwischen Kragen und schulterförmiger Aussparung - ggfs. nach leichter Schlagbeanspruchung - derart klemmend miteinander verbunden sind, daß diese Stapel ohne Gefahr des Auseinandergleitens gehandhabt werden können, bis sie nach endgültiger bestimmungsgemäßer Anordnung von dem zugehörigen Wandbefestigungsbolzen durchgriffen an der Wandung der Türöffnungsberandung festgelegt sind.

Als bevorzugtes Beispiel wird eine Stapelstufung von ca. 30 mm angesehen, so daß je nach Anzahl der Unterteile eine Beabstandung der Führungsschiene von der Berandungsfläche der Toröffnung in 30, 60, 90 und 120 mm erreicht werden kann, ein weiterer Stufungsbereich wird selten erforderlich sein, wobei zu berücksichtigen ist, daß bei Anordnung des Kragens, der zentrierend in die schulterförmige Aussparung eingreift, nicht über die der Berandungsfläche der Toröffnung zu- gewandten Unterseite des Klauenoberteils hinausragend das Klauenoberteil auch ohne ein Unterteil unmittelbar an der Berandungsfläche der Toröffnung vorgesehen ist, wozu in bevorzugter Ausführung die Kragen an der dem Klauenoberteil zugewandten Seite der Unterteile ausgebildet sind, wie dies das Ausführungsbeispiel zeigt.

Um die Festlegung der Abdeckung ohne eine Aufnahmewirkung zwischen Unterteil und Führungsschiene beispielsweise, sondern getrennt für sich jeweils an einem Unterteil zu ermöglichen, sind an den Unterteilen in bevorzugter Ausführung Vorsprünge ausgeformt, die von Kantenstirnseiten der auf sich selbst zurückgebogen ausgebildeten beidrandigen Kantenbereiche der Blechstreifen unter federelastischer Vorspannung hintergreifen, weshalb die Blechstreifen wie auch die Führungsschienen vorzugsweise aus Stahlblech bestehen. Das Klauenoberteil und die Unterteile der Haltevorrichtung sind demgegenüber in von dem vorerwähnten Gebrauchsmuster her bekannter Weise als Metallgußstücke, insbesondere Zinkdruckgußstücke, ausgeführt.

Da die aufgeklipsten Blechstreifen identische Form aufweisen, empfiehlt es sich, in einem Anschlußbereich, insbesondere demjenigen der Abdeckung an die Berandungsfläche, eine Dichtung vorzusehen, die als Profil ausgebildet ist und sich die Formgebung des zugeordneten Randbereiches des Blechstreifens ausnutzend klammerförmig aufsetzen läßt.

In weiterer Ausbildung der Erfindung sind die zur Öffnungslaibungsseite hin durch die Blechstreifen abgedeckten Räume zwischen dem wandseitigen Schenkel der Schiene und der Berandungswand, die in Längsrichtung durch benachbarte Haltevorrichtungen begrenzt sind, mit wärme- und schalldämmendem Material gefüllt, insbesondere einem elastisch nachgiebigem Material, vorzugsweise einem solchen federelastischen Kunststoffschaum, der in quaderförmigen Blöcken in Anpassung an die durch die Unterteile gegebenen Abstufung so bemessen sind, daß sie sich unter geringfügiger elastischer Verformung zwischen Schenkel und Berandungsfläche eingeklemmt halten lassen. Die Quaderform ist dabei so gewählt, daß die kürzere Stirnlängskante dem Maß einer Stufe und die längere Stirnlängskante dem Maß zweier Stufen entspricht und die Längskante des Quaders mit dem Abstand zwischen zwei benachbarten Haltevorrichtungen übereinstimmt. Je nach Einsatz hinsichtlich der Berandungsfläche flach - einstufig - oder hinsichtlich der Berandungsfläche hochkant - zweistufig - lassen sich ein und dieselben quaderförmigen Isolierkörper für unterschiedliche Stufungen verwenden. Bei drei Stufen ordnet man einen Körper flach und einen hochkant und bei vier Stufen beide Körper übereinander hochkant an.

Die Erfindung wird anhand des in der Zeichnung wiedergegebenen Ausführungsbeispiels nachstehend näher erläutert. Es zeigen
- Figuren 1 bis 3: jeweils eine schematisierte Schnittansicht durch eine Haltevorrichtung in Zuordnung zu der Berandungsfläche einer nichtdargestellten Türöffnung und einer Führungsschiene, die nicht geschnitten dargestellt ist, und zwar in Figur 1 nur mit einem Klauenoberteil, in Figur 2 mit einem und in Figur 3 in drei gestapelten Unterteilen;
- Figuren 4 und 5: ein Ausführungsbeispiel eines einzelnen Blechstreifens für die Abdeckung und - Figur 5 - schematisch die in Stapelhöhe aufeinanderfolgend angeordneten Querschnitte von vier Blechstreifen, die zu einer Abdeckung ineinandergreifend wiedergegeben sind.

Die Figuren 1 bis 3 zeigen jeweils einen Schnitt durch eine Wand, die als seitliche Begrenzung einer nicht näher bezeichneten Toröffnung links von der Laibung wiedergibt und an welcher die Führungsschiene 1 festgelegt werden soll. Die Führungsschiene 1 ist im Querschnitt insgesamt U-förmig ausgebildet und nimmt einen Seitenrandbereich des Rolltorpanzers auf, wobei dies im Endbereich der Schenkel derart geschieht, wie dies in dem DE-A-41 01 139 geschildert ist. Im übrigen entspricht die Führungsschiene 1 und deren Halterung an dem Klauenoberteil 3 weitgehend den Verhältnissen, wie sie in dem DE-U-88 09 303 wiedergegeben und erläutert sind; auf die angesprochenen, vorveröffentlichten Darlegungen wird hier ergänzend Bezug genommen.

Bei der Festlegung der Führungsschiene 1 in Figur 1 ist ein kurzer und/oder dünner Durchmesser des aufgewickelten Rolltorpanzers vorausgesetzt bzw. eine Anordnung, bei der der in die Schließstellung abgesenkte Rolltorpanzer verhältnismäßig nahe der Berandungsfläche 4 der Wandung verläuft, in der die Toröffnung ausgebildet ist. Für diesen Fall genügt es, für die Halterung der Führungsschiene lediglich ein Klauenoberteil 3 vorzusehen und die Führungsschiene im übrigen direkt an der benachbarten Berandungsfläche 4 der Türöffnung abzustützen. Das Klauenoberteil ist insoweit mit einer ebenen bzw. keine überstehenden Abschnitte aufweisenden Grundfläche versehen, so daß es mittels eines nicht dargestellten, lediglich hinsichtlich der strichpunktierten Linie angedeuteten Wandbefestigungsbolzen 9 mit Hilfe eines zugeordneten Dübels in der Wand festlegbar ist. Zu diesem Zwecke ist das Klemmoberteil 3 mit einer Öffnung 6 versehen, die senkrecht zur Zeichnungsebene gesehen als Langloch ausgebildet sein kann, um eine Justierung im Zuge der Befestigung zu ermöglichen. Die Öffnung 6 ist mit einer sich schulterförmig erweiternden Aussparung 8 versehen, deren Innenseitenflächen leicht konisch ausgebildet sind. Im übrigen greift das Klauenoberteil mit einer zylinderförmigen Kralle 15 in eine kreisförmige Bohrung 14 ein, die in dem der Berandungsfläche 4 abgewandten Schenkel 13 des Führungsschienenprofils ausgebildet ist, während der andere Schenkel 12 des Schienenprofils an der Berandungsfläche 4 unmittelbar abgestützt ist. Das Klauenoberteil umgreift außenseitig den zwischen den Schenkeln 12 und 13 verlaufenden Steg 11 sowie den Schenkel 13.

In Figur 2 ist das Klauenoberteil mit Hilfe eines Unterteils 2 unterfüttert, so daß die Führungsschiene 1 mit entsprechendem Abstand - vorzugsweise ca. 30 mm - von der Berandungsfläche 4 gehalten ist. Das Unterteil 2 stützt außenseitig den der Berandungsfläche 4 zugewandten Schenkel 12 der Führungsschiene 1 ab und nimmt im übrigen das Klauenoberteil 3 auf, und zwar selbstzentrierend durch einen in die schulterförmige Aussparung 8 eingreifenden, in gleicher Weise geringfügig konisch ausgeformten Kragen, der um eine der Aufnahme des Wandbefestigungsbolzens 9 dienenden Öffnung an einer derer Mündungen ausgebildet ist. Im übrigen ruht das Klauenoberteil 3 an der zugewandten Fläche des Unterteils 2 abgestützt.

Die Öffnung 5 des Unterteils 2 ist dem Klauenoberteil 3 zugewandt mit dem Kragen 7 und in ihrem entgegengesetzten, also der Berandungsfläche 4 zugewandten Mündungsbereich wiederum mit einer schulterförmigen Aussparung 8 versehen, die hinsichtlich ihrer Abmessung derjenigen im Klauenoberteil 3 entspricht und in gleicher Weise konisch ausgebildet ist.

Es ist daher möglich, ein weiteres Unterteil 2' gemäß Figur 3 stapelförmig an das Unterteil 2 anzuschließen, wodurch bei identischer Ausbildung der Unterteile die Führungsschiene 1 hinsichtlich ihres Abstandes von der Berandungsfläche 4 verdoppelt festlegbar ist. Das Unterteil 2' greift mit einem identisch wie beim Unterteil 2 ausgebildeten Kragen 7 in die schulterförmige Aussparung 8 des Unterteils 2 ein, wobei die geringe Konizität dieser Eingriffsverbindungen jeweils zwischen schulterförmiger Aussparung 8 und in diese eingreifendem Kragen 7 in allen Fällen übereinstimmende Abmessung dazu führt, daß die Unterteile und das Klauenoberteil unter nur geringfügiger Schlagbeanspruchung in Eingreifrichtung klemmend miteinander verbunden und insoweit als Einheit handhabbar sind, noch bevor der jeweilig allen an der Haltevorrichtung beteiligten gestapelten Teile gemeinsame Wandbefestigungsbolzen durch die Öffnungen 6, 5 und 5' hindurchgeführt ist.

Wie aus den Figuren 2 und 3 ersichtlich und im übrigen in vergrößerter bzw. schematisierter Darstellung aus den Figuren 4 und 5 entnehmbar, ist jedes der Unterteile mit einem Stahlblechstreifen 16 bzw. 16' versehen, die bei mehreren unter Eingriff von Kragen 7, 7' und Aussparungen 8, 8' aufeinander gestapelten Unterteilen 2, 2' eine gemeinsame Abdeckung bilden und zu diesem Zwecke jeweils in ihrem einen Kantenbereich mit einer im Querschnitt etwa nasenförmigen Kantenausbildung 18, 18' und in ihrem gegenüberliegenden Kantenbereich mit einer derart bemessenen Stufenausbildung 19, 19' versehen sind, daß die nasenförmige Kantenausbildung des einen Blechstreifens in die Stufenausbildung des anderen Blechstreifens eingreift. Da alle Blechstreifen 16, 16' mit identischem Querschnitt ausgebildet sind, ist in dem an die Berandungsfläche 4 der Toröffnung angrenzenden Randbereich mit Stufenausbildung 19, 19' des entsprechenden Blechstreifens 16 bzw. 16' ein Dichtungsstreifen 22 vorgesehen, der an der Profilausbildung des Blechstreifens in diesem Bereich klammerartig festgelegt ist.

Die Blechstreifen sind in ihren beiden Kantenbereichen 20, 20' aufeinander zu gebogen ausgebildet, so daß sie eine langgestreckte Klammer bilden und mit ihren stirnseitigen Enden dieser Kantenbereiche auf Ausformungen 17, 17' im zugeordneten Seitenbereich der Unterteile 2, 2' aufklipsbar sind, im vorliegenden Falle einfach gebildet durch den Hintergriff von Vorsprüngen 21, 21', die an den Unterteilen entsprechend ausgebildet sind, wie dies die Figuren 2 und 3 erkennen lassen.

In den Figuren 2 und 3 sind in die jeweiligen, durch den Einsatz des bzw. der Unterteile gebildeten Räume zwischen Schiene und Berandungsfläche 4 und jeweils den benachbarten Haltevorrichtungen quaderförmige Isolierkörper 23 eingesetzt, die aus einem elastischen Kunststoffschaum bestehen und hinsichtlich ihrer stirnseitigen Kantenabmessungen im Verhältnis 1 : 2 bemessen sind, wobei die kürzere Stirnseitenkante um ein geringes größer - bspw. 32 mm - als die Stufung - bspw. 30 mm - bemessen ist. Wie Figur 2 zeigt, ist bei Verwendung nur eines Unterteiles ein solcher elastischer Kunststoffschaumkörper pro Raum breitflächig zur Berandungsfläche 4 zwischen dieser und dem Schenkel angeordnet und durch elastisches Zusammendrükken gehalten, während in Figur 3 bei Verwendung zweier Unterteile der Kunststoffkörper 23 zwischen der Schiene und der benachbarten Berandungsfläche 4 hochkant zu dieser angeordnet und unter entsprechender elastischer Verformung klemmend gehalten ist. Bei einer nicht dargestellten Verwendung dreier oder vierer Unterteile benötigt man pro Raum zwei solche Isolierkörper 23, von denen dann im Falle dreier Unterteile einer breitflächig zur Berandungsfläche 4 und der andere in Richtung Schiene darüber hochkant angeordnet wird. Bei Verwendung von vier Unterteilen stehen beide Isolierkörper 23 dann hochkant übereinander zwischen Berandungsfläche 4 und Schenkel 12 der Schiene 1. In den Figuren 2 und 3 sind die Isolierkörper 23 gestrichelt und mit gestrichelter Kreuzschraffur versehen angedeutet.

Figur 4 zeigt in vergrößerter Seitenansicht in Profilrichtung die Stirnseite eines Blechstreifens 16 bzw. 16', und Figur 5 läßt an einem nur hinsichtlich der Blechstreifen 16 bis 16"', also unter Unterstellung von vier gestapelten Unterteilen 2, erkennen, daß die in den Bereichen 18 und 19 überlappend ineinandergreifenden Blechstreifen 16 bis 16"' eine insoweit geschlossenen Abdeckung des Spaltes zwischen der Führungsschiene 1 und der Berandungsfläche 4 der Toröffnung bilden.

## Patentansprüche

1. Führungsschienensystem für einen Rolltorpanzer mit einer Anzahl über ihre Längserstreckung beabstandet verteilten Haltevorrichtungen mit jeweils einem die U-förmige Schiene (1) an deren einer Berandungsfläche (4) der Toröffnung abgewandt anzuordnenden Schenkel (13) und deren Steg (11) zwischen den Schenkeln (12, 13) außenseitig übergreifenden Klauenoberteil (3), das auf ein Unterteil (2) dadurch lagezentriert aufsetzbar ist, daß einander zugewandte Berandungen korrespondierend angeordneter Öffnungen (5, 6) in dem Klauenoberteil (3) und dem Unterteil (2) zur Aufnahme eines Befestigungsbolzens (9) zum einen als vorspringender Kragen (7) und zum anderen als zurückversetzte Aussparung (8) ausgebildet mit konisch ausgeformten seitlichen Zentrierflächen gegen seitliche Versetzkräfte formschlüssig ineinander greifen, wobei der Unterteil (2) im Einsatzfall an dem der Berandungsfläche (4) der Toröffnung zugewandt anzuordnenden Schenkel (12) der Schiene (1) außenseitig anliegt und an dem Unterteil (2) eine profilartig in Schienenlängsrichtung verlaufende Aufnahmeausbildung für die Festlegung einer sich zwischen Unterteilen (2) benachbarter Haltevorrichtungen in Schienenlängsrichtung erstreckenden Abdeckung (16) des Raumes zwischen der Toröffnungs-Berandungsfläche (4) und dem dieser zugewandten Schenkel (12) der Schiene (1) vorgesehen ist,
**dadurch gekennzeichnet,**
daß für die Haltevorrichtungen jeweils zur Auswahl mehrere gleichgestaltete Unterteile (2, 2') vorgesehen sind, die zur Anpassung an unterschiedliche Durchmesser aufgewickelter Rolltorpanzer verschiedener Dicke und damit eines entsprechend angepaßt bemessenen Abstandes der Führungsschienen (1) von der Berandungsfläche (4) der Toröffnung in unterschiedlicher Zahl aufeinander gestapelt als Unterfütterung des Klauenoberteils (3) einsetzbar sind, wobei das Klauenoberteil (3) bereits ohne aber auch mit Unterteil (en) (2, 2') über den Befestigungsbolzen (9) an der Berandungsfläche (4) befestigbar ist, wodurch die Führungsschiene (1) auch direkt an der Berandungsfläche anliegend befestigt werden kann, jeder der Unterteile (2, 2') an der dem Klauenoberteil (3) zu gerichteten Öffnungsberandung den Kragen (7) und an der entgegengesetzten Öffnungsberandung die Aussparung (8) aufweist und mit zwei in Schienenlängsrichtung verlaufenden Ausformungen (17, 17') für das Aufklipsen eines insoweit federelastischen Blechstreifens (16, 16') als parallel zur Schienenlängsrichtung sich erstreckende Abdeckung versehen ist.

2. Führungsschienensystem nach Anspruch 1,
**dadurch gekennzeichnet,**
daß die Konizität der seitlichen Zentrierflächen von Kragen (7) und Aussparung (8) unter Winkelabweichungen von der Eingriffsrichtung in der Größenordnung bis wenige Grad ausgebildet ist, so daß in die gestapelte Eingriffslage gedrückte Unterteile (2, 2') und das zugehörige Klauenoberteil (3) auch ohne Wandbefestigungsbolzen (9) klemmend aneinander gehalten sind, wobei zumindest die Aussparung (8) vorzugsweise schulterförmig ausgebildet ist.

3. Führungsschienensystem nach Anspruch 1 oder 2,
**dadurch gekennzeichnet,**
daß die Blechstreifen (16, 16') der Abdeckung quer zur Spaltrichtung gesehen einander überlappend bzw. ineinandergreifend ausgebildet sind, insbesondere in Gestalt einer im Querschnitt nasenförmigen Kantenausbildung (18, 18') im einen Längskantenbereich und einer die Nasenausbildung (18, 18') aufnehmenden Stufenausbildung (19, 19') im anderen Längskantenbereich.

4. Führungsschienensystem nach einem der Ansprüche 1 bis 3,
**dadurch gekennzeichnet,**
daß die Blechstreifen (9) etwa auf sich selbst zurückgebogen ausgebildete Kantenbereiche (20, 20') aufweisen, deren Kantenstirnseiten unter federelastisch aufeinander zu gerichteter Vorspannung an dem jeweils zugeordneten Unterteil (2, 2') ausgeformte Vorsprünge (21) hintergreifen.

5. Führungsschienensystem nach einem der Ansprüche 1 bis 4,
**dadurch gekennzeichnet**,
daß der an die Berandungsfläche (4) der Toröffnung angrenzende Kantenbereich des diese Position einnehmenden Blechstreifens (16') einen Dichtungsstreifen (22) aufweist.

6. Führungsschienensystem nach einem der Ansprüche 1 bis 5,
**dadurch gekennzeichnet,**
daß die stapelfähigen Unterteile (2, 2') eine Unterfütterungsstufung von ca. 30 mm ermöglichen.

7. Führungsschienensystem nach einem der Ansprüche 1 bis 6,
**dadurch gekennzeichnet**,
daß das Klauenoberteil (3) und die Unterteile (2, 2') der Haltevorrichtungen als Zinkspritzgußteile ausgebildet sind und die Blechstreifen (16, 16') sowie die Führungsschienen (1) aus Stahlblech bestehen.

8. Führungsschienensystem nach Anspruch 1,
**dadurch gekennzeichnet**,
daß die Schiene (1) in Anlage an die Berandungsfläche der Toröffnung ohne Unterteile nur mit den Klauenteilen (3) gehalten ist.

9. Führungsschienensystem nach einem der Ansprüche 1 bis 7,
**dadurch gekennzeichnet,**
daß in die zur Toröffnungslaibungsseite durch den oder die Blechstreifen (16, 16') abgedeckten Räume zwischen dem wandseitigen Schenkel (12) der Führungsschiene (1) und der benachbarten Berandungsfläche (4) der Toröffnung sowie jeweils zwischen den in Führungsschienenlängsrichtung aufeinanderfolgenden einzelnen bzw. gestapelten Unterteilen (2; 2, 2';..) der Haltevorrichtungen schall- und wärmedämmende Isolierkörper (23) eingesetzt sind.

10. Führungsschienensystem nach Anspruch 9,
**dadurch gekennzeichnet,**
daß die Isolierkörper (23) aus einem elastischen Material, insbesondere Kunststoffschaum, als Quader mit einer kleineren Stirnseitenlänge etwa des Stufungsmaßes der Unterfütterung, insbesondere ca. 32 mm, mit einer größeren Stirnseitenlänge der doppelten Abmessung der kleineren Stirnseitenlänge und einer Längsseitenlänge entsprechend dem Abstand zwischen zwei in Schienenlängsrichtung benachbarten Haltevorrichtungen ausgebildet sind, wobei ein geringes Übermaß der kleineren und der größeren Stirnseite eine Einspannung zwischen der Schiene und der benachbarten Berandungsfläche der Toröffnung untere geringer elastischer Druckverformung einmal in Breitlage bei nur einem Unterteil (2) und zum anderen in Hochstellung bei zwei gestapelten Unterteilen (2, 2') sowie zwei Isolierkörper pro Raum einmal in Breitlage und darüber in Hochstellung in Anpassung an drei gestapelte Unterteile oder beide Isolierkörper pro Raum übereinander in Hochstellung bei Verwendung von vier gestapelten Unterteilen ermöglicht.

## Claims

1. A guide rail system for a roller gate reinforcement with a plurality of holding devices spaced along its longitudinal extent, having an upper claw portion which engages externally over the U-shaped rail (1) at its legs (13), which are to be mounted facing away from an edge surface (4) of the gate aperture and which also engages over the crosspiece (11) thereof between the legs (12, 13), which can be placed centrally on a lower part (2) so that corresponding openings (5,6) in edges which face each other in the upper claw portion (3) and the lower part (2) to accept a mounting bolt (9), formed on the one hand as a projecting collar (7) and on the other hand as a recessed gap (8) with conically-moulded lateral centring surfaces against lateral dislocation forces acting in conjunction with each other in an interlocking manner, wherein the lower part (2) in its operational state is disposed on the outside of the leg (12) of rail (1) which faces the edge surface (4) of the gate opening, and on the lower part (2) a receiving formation running in the manner of a profile in the longitudinal direction of the rail being provided for attachment of a cover (16), extending lengthwise between the holding devices adjacent to the lower part (2), for the space between the gate opening edge surface (4) and the leg (12) of the rail (1) which faces this, characterised in that for the holding devices a selection of identically-designed lower parts (2, 2') are provided, which can be used for adaptation to the different diameters of coiled roller gate reinforcements of various thicknesses, and hence also a correspondingly-adapted measured distance of the guide rails (1) from the edge surface (4) of the gate opening, piled upon one another in a variable number, as a bed for the upper claw portion (3) wherein the upper claw portion (3) can be attached to the edge surface (4) with or without lower part(s) (2, 2') via the mounting bolt (9), it being also possible to tightly fasten the guide rail (1) directly to the edge surface, each of the lower parts (2, 2') at the opening edge which is to be positioned with regard to the claw upper portion (3) has the collar (7) and the opposite opening edge has the recessed gap (8), and with two moulded forms (17, 17') running in the rail's longitudinal direction for clipping on a springy metal plate strip (16, 16') as a cover which extends parallel to the longitudinal direction of the rail.

2. A guide rail system according to claim 1, characterised in that the conical nature of the lateral centring surfaces of the collar (7) and the recessed gap (8) is designed with angular deflection from the direction of engagement in the magnitude of up to a few degrees, so that in the stacked engagement position, the pressed lower parts (2, 2') and the associated upper claw portion (3) are held tightly together without wall mounting bolts (9), wherein at least the recessed gap (8) is preferably designed as a shoulder.

3. A guide rail system according to claim 1 or 2, characterised in that the plate metal strips (16, 16') of the cover are designed to overlap, or interlock with one another in a direction perpendicular to the direction of the gap, especially in the form of an edge formation (18, 18'), which is nose-shaped in cross-section, in a longitudinal edge region and a step formation (19, 19') which receives the nose formation (18, 18') in the other longitudinal edge region.

4. A guide rail system according to one of claims 1 to 3, characterised in that the plate metal strip (9) has edge regions (20, 20') which are folded back on themselves, the front end of these edges, being pretensioned towards each other in a sprung manner, engage behind the moulded projections (21) of the respective assigned lower part (2, 2').

5. A guide rail system according to one of claims 1 to 4, characterised in that the edge region, which borders the edge surface (4) of the gate opening, of the plate metal strip (16') occupying this position has a sealing strip (22).

6. A guide rail system according to one of claims 1 to 5, characterised in that the layerable lower parts (2, 2') allow a bed thickness of approximately 30 mm.

7. A guide rail system according to one of claims 1 to 6, characterised in that the claw upper portion (3) and the lower parts (2, 2') of the holding devices are designed as zinc die-cast parts, and the plate metal strips (16, 16') and the guide rails (1) are made from steel plate.

8. A guide rail system according to claim 1, characterised in that the rail (1), positioned against the edge surface of the gate opening, is held only by the claw portions (3) without lower parts.

9. A guide rail system according to one of claims 1 to 7, characterised in that noise and thermal insulation (23) is provided in the areas at the gate opening soffit side covered by the plate metal strip or strips (16, 16') between the wall-side arm (12) of the guide rail (1) and the adjacent edge surface (4) of the gate opening, as well as between the successive individual or stacked lower parts (2; 2, 2';..) of the holding devices along the longitudinal length of the guide rail.

10. A guide rail system according to claim 9, characterised in that the insulation (23) comprising an elastic material, especially synthetic foam, is designed as blocks with a smaller end face dimension approximate to the layering magnitude of the bed, especially approximately 32 mm, with a larger end face dimension of double the dimensions of the smaller end face dimension, and a length dimension corresponding to the distance between two adjacent holding devices in the longitudinal direction of the rail, wherein slight oversizing of the smaller and larger end face allows clamping between the rail and the adjacent edge surface of the gate opening under slight elastic deformation on the one hand in the widthways position with only one lower part (2) and on the other hand in the upright position with two stacked lower parts (2, 2') and two insulating members per area on the one hand in the widthways position and above in the upright position in conformity with three stacked lower parts or both of the insulating members per area arranged one above the other in the vertical position when four stacked lower parts are used.

## Revendications

1. Système de rail de guidage pour porte roulante comportant :
- un certain nombre de dispositifs de maintien, répartis sur la longueur de la porte et dont chacun comprend une pièce supérieure à griffe (3) en prise sur l'extérieur du rail (1) en forme de U le long d'une aile (13) située à l'opposée d'une portée marginale (4) de l'ouverture de porte et le long de la barrette (11) reliant les ailes (12, 13),
- la pièce supérieure peut être montée sur une pièce inférieure (2) avec possibilité de centrage, du fait que les bords en regard d'ouvertures (5, 6) réalisées en correspondance dans la pièce supérieure à griffe (3) et dans la pièce inférieure (2) pour recevoir une broche de fixation (9), sont en prise l'une dans l'autre avec combinaison de forme s'opposant aux forces de décalage latéral, une pièce présentant un collet (7) faisant saillie tandis que l'autre est évidée vers l'arrière avec des portées latérales conique de centrage,
- la pièce inférieure (2), lorsqu'elle est utilisée, est en appui sur l'extérieur de l'aile (12) de rail (1), située près de la portée marginale (4) de l'ouverture de porte ; elle présente en profil selon la direction longitudinale du rail une forme continue d'accueil permettant la fixation d'une couverture(16) s'étendant selon la direction longitudinale du rail situé entre la portée marginale de l'ouverture de porte (4) et l'aile (12) du rail (1) qui lui fait face entre les pièces inférieures (2) de dispositif de maintien voisin et recouvrant l'espace,
caractérisé en ce que
- pour chaque dispositif de maintien, il est prévu au choix plusieurs pièces inférieures identiques (2, 2') qui, pour adaptation aux différents diamètres de porte enroulées d'épaisseurs différentes et par conséquent à l'espacement variable correspondant existant entre le rail de guidage (1) et la portée marginale (4) de l'ouverture de porte, peuvent être empilées dans un nombre approprié pour donner une infrastructure à la pièce supérieure à griffe (3) qui peut être fixée à la portée marginale (4) par la broche de fixation (9) avec présence ou non de pièces inférieures (2, 2'), le rail de guidage (1) pouvant même être fixé directement en appui sur la portée marginale,
- chacune des pièces inférieures (2, 2') présente le long du bord de son ouverture situé vers la pièce supérieure à griffe le collet (7) et le long du bord situé à l'opposé, l'évidement (8),
- chacune des pièces inférieures (2, 2') présente deux parties développées vers l'extérieur (17, 17') et s'étendant selon la direction longitudinale et sur lesquelles peut venir se fixer par clipsage une couverture parallèle à la direction longitudinale du rail et faite d'une bande de tôle (16, 16') d'élasticité appropriée.

2. Système selon la revendication 1,
caractérisé en ce que
la conicité des portées latérales de centrage du collet (7) et de l'évidement (8), compte tenu des écarts angulaires de la direction du travail d'usinage, est de l'ordre de quelques degrés, de sorte que les pièces inférieures (2, 2') empilées et en prise, ainsi que la pièce supérieure à griffe (3) correspondante sont maintenues serrées les unes sur les autres même en l'absence de broche (9) de fixation à la paroi, au moins l'évidement (8) ayant avantageusement la forme d'un épaulement.

3. Système selon la revendication 1 ou 2,
caractérisé en ce que
les bandes de tôle (16, 16') formant la couverture, observées transversalement à la direction de la fente, sont en prise les unes dans les autres avec recouvrement, elles ont en particulier une forme comprenant le long d'un bord longitudinal, une zone (18, 18') ayant en coupe la forme d'une dent et le long de l'autre bord longitudinal, une zone (19, 19') de forme adaptée pour recevoir une zone (18, 18') correspondante.

4. Système selon une des revendications 1 à 3,
caractérisé en ce que
les bandes de tôle (9) présentent des zones marginales (20, 20') recourbées sur elles-mêmes et dont les tranches latérales précontraintes élastiquement l'une vers l'autre, viennent en prise derrière des saillies (21) existant sur la pièce inférieure (2, 2') associée.

5. Système selon une des revendications 1 à 4,
caractérisé en ce que
la zone marginale de la pièce de tôle (16') située en face de la portée marginale (4) de l'ouverture de porte est équipée d'une bande d'étanchéité (22).

6. Système selon une des revendications 1 à 5,
caractérisé en ce que
les pièces inférieures empilables (2, 2') permettent de réaliser une infrastructure dont la graduation est d'environ 30 mm.

7. Système selon une des revendications 1 à 6,
caractérisé en ce que
la pièce supérieure à griffe (3) et les pièces inférieures (2, 2') des dispositifs de maintien sont des pièces injectées en alliage de zinc, tandis que les bandes de tôle (16, 16') ainsi que les rails de guidage (1) sont en tôle à ressort.

8. Système selon la revendication 1,
caractérisé en ce que
le rail (1) est maintenu en appui sur la portée marginale de l'ouverture de porte, par les seules pièces supérieures à griffe, sans aucune pièce inférieure.

9. Système selon une des revendications 1 à 7,
caractérisé en ce que
des corps (23) isolants phoniques et thermiques, sont introduits dans les espaces recouverts, du côté de l'ouverture de la porte, par les bandes de tôle (16, 16') et délimités par la branche (12) du rail de guidage (1) située du côté de la paroi et la zone marginale voisine (4) 'de l'ouverture de la porte, ainsi qu'entre les parties inférieures (2 ; 2, 2') des dispositifs de maintien individuelles ou empilées se succédant selon la direction du rail de guidage.

10. Système selon la revendication 9,
caractérisé en ce que
les corps isolants (23) sont faits d'un matériau élastique, en particulier de la mousse de plastique, sous la forme de parallélépipèdes ayant une face frontale plus petite dont la longueur correspond sensiblement à la graduation de l'infrastructure, en particulier 32 mm environ, tandis que l'autre face frontale a des dimensions doubles et une longueur latérale correspondant à la distance séparant deux dispositifs de maintien voisins, le léger surdimensionnement de la petite et de la grande face frontale permettant de créer par une faible déformation élastique de corps isolant posé à plat lorsqu'il y a une seule pièce inférieure (2), posé de chant lorsqu'il y a deux pièces inférieures empilées (2, 2'), tandis qu'on prévoit deux corps isolants par chambre, l'un à plat, l'autre de chant quant il y a trois pièces inférieures empilées, et également deux corps isolants par chambre empilés de chant, si on utilise quatre pièces inférieures empilées.
